# EUROPÄISCHE PATENTSCHRIFT

(11) **EP 0 798 052 B1**
(45) Veröffentlichungstag und Bekanntmachung des Hinweises auf die Patenterteilung: **06.11.2002**
(21) Anmeldenummer: 97105008.3
(22) Anmeldetag: 25.03.1997
(51) Int. Cl.: B05C 17/02, B05C 17/03, E03B 7/04

(54) **Anordnung zum Auftrag von Klebstoff**
Arrangement for applying adhesive
Agencement pour l'application d'adhésif

(30) Priorität: 28.03.1996 DE 29605762 U
(43) Veröffentlichungstag der Anmeldung: 01.10.1997
(73) Patentinhaber: Friatec Aktiengesellschaft, 68229 Mannheim (DE)
(72) Erfinder: Frank, Uwe, 64625 Bensheim (DE)
(74) Vertreter: Schmitt, Meinrad, Dipl.-Ing.

(56) Entgegenhaltungen:
- DE-A- 1 457 383
- DE-A- 3 319 036
- DE-A- 3 905 186
- DE-U- 8 702 879
- FR-A- 1 112 091
- GB-A- 748 626
- GB-A- 2 279 241
- GB-A- 2 285 430

## Beschreibung

Die Erfindung bezieht sich auf eine Anordnung mit einer Faserrolle, gemäß den im Oberbegriff des Patentanspruchs 1 angegebenen Merkmalen.

Aus der FR-A-1 112 091 ist eine derartige Anordnung mit einer Faserrolle bekannt, mittels welcher Farbe auf große Flächen, wie beispielsweise Wände, aufgetragen werden kann. Die Faserrolle ist an einem Ende einer Stange drehbar gelagert, wobei mittels eines Kugelgelenks eine Schwenkbarkeit der Faserrolle in einem vorgegebenen Winkel bezüglich der Stange ermöglicht wird. Die Faserrolle einer solchen Anordnung wird üblicherweise in einen mit Farbe gefüllten Eimer eingetaucht, so dass nachfolgend durch Abrollen der Faserrolle auf der Wand oder dergleichen die Farbe aufgetragen wird. Nach Beendigung der Arbeiten muss die Faserrolle gereinigt werden, da sie ansonsten infolge des Antrocknens der Farbe unbrauchbar würde.

Ferner ist aus der GB-A-2 279 241 eine Bürste und ein Behälter für den Einsatz von Flussmittel bekannt, welches bei Lötverbindungen zum Einsatz gelangt. Die Bürste ist am axialen Ende einer Stange angeordnet, deren anderes Ende eine Kappe zum Verschliessen des genannten Behälters aufweist. Beim Vorbereiten einer Lötung wird mittels der Bürste das Flussmittel auf die zu lötenden Flächen aufgetragen, wobei es auf einen gleichmässigen Auftrag nicht ankommt. zumal beim Löten infolge der Erwärmung das Flussmittel sich selbsttätig im Bereich der vorgesehenen Lötstelle verteilt.

Des weiteren ist aus der DE-A-39 05 186 eine Anordnung bekannt, welche als rollender Pinsel bezeichnet wird und zum Lackieren grosser Flächen dient. Eine Faserrolle enthält einen auf einer Stange drehbar gelagerten Kernzylinder, auf dessen Mantelfläche Borstenbündel befestigt sind. Die Stange durchdringt einen am Ende des Kernzylinders angeordneten Stopfen und beim Drehen der Faserrolle behält diese ihre koaxiale Ausrichtung bezüglich der Stange bei.

Schliesslich ist aus der DE-A-33 19 036 eine Vorrichtung zum Auftragen von Montierpaste bekannt, welche sich in einem Behälter befindet und auf Wulstränder eines zu montierenden Fahrzeugreifens aufzutragen ist. Die Vorrichtung enthält eine um eine Stange drehbar gelagerte Rolle, welche einen Bezug aus einem elastischen und porösen Material, vorzugsweise Schaumstoff, aufweist. Es sind zwei axial beabstandet angeordnete Lager vorgesehen, mittels welchen die Rolle auf der Stange und koaxial zu dieser drehbar ist.

Vor allem in der Sanitärtechnik werden in zunehmendem Masse Rohre, Fittings oder Muffen mittels Klebeverbindungen miteinander verbunden. Derzeit gelangen zum Klebstoffauftrag Pinsel oder Wollwischer zum Einsatz, welche einen gleichmäßigen Klebstoffauftrag nur im begrenzten Umfang ermöglichen. In der Praxis kann ein gleichmässiger Klebstoffauftrag nicht mit der erforderlichen Sicherheit gewährleistet werden, wobei infolge zu geringen Klebstoffauftrags Undichtheiten zu befürchten sind. Ein Klebstoffüberschuss kann hingegen dazu führen, dass beim Ineinanderschieben von Rohr und Muffe Klebstoff in das Innere der Rohrleitung gelangt und später mit dem durch die Rohrleitung strömenden Medium in Berührung gelangt. Insbesondere bei Rohrleitungen für Trinkwasser ist dies äusserst unerwünscht und nachteilig.

Hiervon ausgehend liegt der Erfindung die Aufgabe zugrunde, eine Anordnung zu schaffen, welche schnell und zuverlässig einen gleichmäßigen Auftrag von Klebstoff auf die Klebflächen ermöglicht. Die Handhabung bei der Vorbereitung und Herstellung einer Klebverbindung soll vereinfacht werden und zeit- und kostenaufwendige Vorbereitungen oder Zusatzarbeiten sollen vermieden werden.

Die Lösung dieser Aufgabe erfolgt gemäß den im Patentanspruch 1 angegebenen Merkmalen.

Die vorgeschlagene Anordnung zeichnet sich durch einen funktionsgerechten Aufbau aus und ermöglicht einen sicheren Auftrag von Klebstoff auf die miteinander zu verklebende Flächen von Rohren, Fittings und Muffen. Die Anordnung enthält eine Faserrolle, welche über die jeweilige Klebfläche gerollt wird und einen gleichmäßigen Klebstoffauftrag ermöglicht. Infolge des gleichmäßigen Klebstoffauftrags wird ferner ein gleichmäßiges Anlösen der Klebflächen sichergestellt, wodurch in vorteilhafter Weise eine Erhöhung der Klebsicherheit erzielt wird. Die Faserrolle ist am Ende einer Stange drehbar gelagert, deren anderes Ende mit der Hand ergreifbar ist. Die Stange ist mit dem Deckel eines Behälters bzw. einer Dose zur Aufnahme von Klebstoff verbunden, wobei die Länge der Stange bevorzugt auf die Tiefe des Behälters bzw. der Dose abgestimmt ist. So kann die Faserrolle bei Nichtbenutzung im Klebstoff des Behälters gelagert und ein Antrocknen der Rolle verhindert werden. Eine Reinigung zum Verhindern der Aushärtung des Klebstoffs ist somit nicht mehr erforderlich. Des weiteren wird aufgrund des gleichmäßigen Klebstoffauftrags der Klebstoffverbrauch bei der Herstellung von Klebverbindungen verringert. Die Verunreinigung von Trinkwasser durch Klebstoffe wird sicher vermieden.

Die Faserrolle ist mittels eines Gelenks derart mit der Stange verbunden, daß die Längsachse der Rolle in einem vorgebbaren Winkel zur Längsachse der Stange ausrichtbar ist. So kann die Stange vorzugsweise ein Kugelgelenk aufweisen, um die Schwenkbarkeit der Rolle bezüglich der Stange mit minimalem Aufwand zu ermöglichen. Aufgrund der Gelenkverbindung wird automatisch beim Klebstoffauftrag eine parallele Ausrichtung der Längsachse der Faserrolle bezüglich der Klebfläche sichergestellt, so daß mit geringem Aufwand auch in Richtung der Längsachse der Faserrolle eine Vergleichmäßigung des Klebstoffauftrags sichergestellt ist. Des weiteren kann zusätzlich oder alternativ im Rahmen der Erfindung durch elastische Ausbildung der Stange die parallele Ausrichtung der Faserrolle bezüglich der Klebfläche erleichtert werden.

Weiterbildungen und besondere Ausgestaltungen sind in den Unteransprüchen sowie der nachfolgenden Beschreibung näher erläutert.

In den Zeichnungen sind besondere Ausführungsformen der erfindungsgemäßen Anordnung schematisch dargestellt. Es zeigen:
- Fig. 1: eine seitliche Ansicht der Anordnung,
- Fig. 2: eine Ausführungsform mit einem Kugelgelenk.

Fig. 1 zeigt schematisch eine Faserrolle 2, welche am unteren Ende einer Stange 4 um eine Längsachse 6 drehbar gelagert ist. Die Faserrolle 2 enthält einen im wesentlichen zylindrischen Kern 8, auf dessen Außenfläche Fasern 10 befestigt sind. Die Fasern 10 sind mit dem Kern 8 derart fest verbunden, daß sie sich beim Klebstoffauftrag vom Kern nicht lösen. Des weiteren bestehen die Fasern 10 aus einem Material, welches von den üblicherweise in Klebstoff enthaltenen Lösungsmitteln nicht angegriffen, beschädigt oder gelöst werden.

Die Innenfläche der Faserrolle 2, insbesondere deren Kern 8, ist als Lagerfläche bezüglich der Stange 4 ausgebildet. Ferner sind Arretiermittel 12, 14 zur axialen Festlegung der Faserrolle 2 auf der Stange vorgesehen. Diese Arretiermittel 12, 14 sind hier nur beispielshaft als mit der Stange 4 verbundene Scheiben ausgebildet, doch können im Rahmen der Erfindung auch sonstige Rastelemente oder Verbindungskörper zur axialen Festlegung der Faserrolle auf der Stange 4 vorgesehen sein, wobei aber gleichzeitig die Drehbarkeit der Faserrolle 2 bezüglich der Stange 4 gegeben ist.

Die Faserrolle 2 besitzt einen Außendurchmesser 16. Die Anordnung kann somit zum Klebstoffauftrag für solche Fittings oder Muffen oder Rohre vorgesehen werden, deren Innendurchmesser größer als der genannte Außendurchmesser 16 ist. Zum Aufbringen des Klebstoffs auf derartige Innenflächen oder auf Außenflächen von Rohrenden, Fittings oder dergleichen wird die zuvor in Klebstoff getauchte Faserrolle über die jeweils zu verklebende Fläche gerollt. Durch die Rollbewegung der Faserrolle erfolgt ein schneller und gleichmäßiger Auftrag des Klebstoffs auf die Klebfläche. Ein Zuviel an Klebstoff wird ebenso wie ein Zuwenig an Klebstoff ohne besonderen Aufwand vermieden, wodurch bei einfacher Handhabung die Klebsicherheit erhöht wird.

Das freie, gemäß Fig. 1 obere Ende der Stange 4 ist mit einem Halter 18 verbunden, welchen ein Monteur mit den Fingern gut erfassen und festhalten kann. Dieser Halter 18 ist vorzugsweise als ein Verschlußdeckel eines Behälters 20 ausgebildet, in welchem der Klebstoff bereitgehalten wird. Ersichtlich ist die Länge der Stange 4 auf die Tiefe des in herkömmlicher Weise als Dose ausgebildeten Behälters 20 abgestimmt. So kann bei Nichtbenutzung die Faserrolle 2 im Klebstoff des Behälters 20 gelagert werden, wodurch ein Aus- oder Antrocknen des Klebstoffs an der Faserrolle und letztendlich deren Unbrauchbarkeit vermieden wird.

Fig. 2 zeigt eine besondere Ausgestaltung der Erfindung, gemäß welcher die Faserrolle 2 mittels eines Gelenks 22 an der Stange 4 schwenkbar gelagert ist. Die Längsachse 6 der Faserrolle 2 kann somit in einen vorgebbaren Winkel 24 bezüglich der Stange 4 geschwenkt werden. Beim Auftrag des Klebstoffs muß daher die Stange 4 nicht parallel zur Klebfläche ausgerichtet werden, sondern kann entsprechend dem Winkel 24 in einem Winkel maximal zu dem Winkel 24 geneigt gehalten werden. Hierdurch wird in zweckmäßiger Weise eine automatische Parallel-Ausrichtung der Faserrolle bezüglich der Klebefläche sichergestellt. Es wird hierdurch vermieden, daß infolge einer Schrägstellung der Stage 4 bezüglich der Klebfläche beipsielsweise das gemäß Zeichnung untere Ende 26 der Faserrolle 2 stärker an die Klebefläche gedrückt wird als das obere Ende 28.

Das Drehgelenk 22 enthält bei der hier dargestellten besonderen Ausführungsform eine Kugel 30, welche am unteren Ende der Stange 4 befestigt ist. Korrespondierend mit der Kugel 30 enthält der Kern 8 der Faserrolle 2 eine Ringnut 32. Der Kugeldurchmesser 34 ist um einen vorgegebenen Betrag größer als der Innendurchmesser der Faserrolle bzw. deren Kern 8. Die Kugel 30 und/oder der Kern 8 bestehen aus einem derart elastisch verformbaren Werkstoff, daß die Faserrolle 2 über die Kugel 30 in die hier dargestellt Position geschoben werden kann.

Zusätzlich oder alternativ kann im Rahmen der Erfindung die Stange 4 nachgiebig federelastisch ausgebildet sein. Hält der Monteur das obere freie Ende der Stange 4 bzw. den Halter 18 zur Klebfläche in einem Winkel derart geneigt, daß vor Berührung der Klebfläche die Rolle mit ihrer Außenfläche nicht exakt parallel zur Klebfläche steht, so kann aufgrund der Elastizität der Stange beim Anlegen bzw. Andrücken der Faserrolle an die Klebfläche die parallele Ausrichtung infolge der federelastischen Stange doch erreicht werden.

### Bezugszeichen

- 2: Faserrolle
- 4: Stange
- 6: Längsachse
- 8: Kern
- 10: Fasern
- 12, 14: Arretierungsmittel
- 16: Außendurchmesser von 2
- 18: Halter / Deckel
- 20: Behälter
- 22: Gelenk
- 24: Winkel
- 26: unteres Ende von 2
- 28: oberes Ende von 2
- 30: Kugel
- 32: Ringnut in 2
- 34: Kugeldurchmesser

## Patentansprüche

1. Anordnung mit einer Faserrolle (2), welche an ihrer Aussenfläche Fasern (20) aufweist und an einem Ende einer Stange (4) drehbar gelagert und bezüglich der Stange (4) um einen vorgegebenen Winkel (24) schwenkbar ist, wobei die Faserrolle (2) zum Auftrag eines Mittels auf einem Körper ausgebildet ist,
**dadurch gekennzeichnet, dass** ein Behälter (20) zurAufnahme des als Klebstoff ausgebildeten Mittels vorgesehen ist, dass am anderen Ende der Stange (4) ein als Deckel des Behälters (20) ausgebildeter Halter (18) angeordnet ist, dass die Fasern (10) aus einem Material bestehen, welches von im Klebstoff enthaltenen Lösungsmittel nicht angreifbar oder beschädigbar oder lösbar ist, wobei mittels der Faserrolle (2) der im Behälter (20) enthaltene Klebstoff auf die als Rohre, Fittings oder Muffen ausgebildeten Körper auftragbar ist.

2. Anordnung nach Anspruch 1, **dadurch gekennzeichnet, dass** die Faserrolle (2) mittels eines Gelenks (22) bezüglich der Stange (4) um einen vorgegebenen Winkel (24) schwenkbar angeordnet ist und / oder dass die Stange (4) federelastisch ausgebildet ist.

3. Anordnung nach Anspruch 2, **dadurch gekennzeichnet, dass** das Gelenk (22) als Kugelgelenk ausgebildet ist und / oder eine am Ende der Stange (4) angeordnete Kugel (30) aufweist, welcher eine Ringnut (32) der Faserrolle (2) zugeordnet ist.

4. Anordnung nach einem der Ansprüche 1 bis 3, **dadurch gekennzeichnet, dass** die Faserrolle (2) einen Kern (8) aufweist, dessen im wesentlichen zylindrische Aussenfläche die Fasern (10) aufweist, während die Innenfläche des Kerns (8) zumindest teilweise als Lagerfläche ausgebildet ist.

5. Anordnung nach einem der Ansprüche 1 bis 4, **dadurch gekennzeichnet, dass** die Faserrolle (2) mittels Arretierungsmitteln (12, 14) auf der Stange (4) axial festgelegt ist.

## Claims

1. An arrangement comprising a fiber roller (2) that contains fibers (10) on its outer side and is rotatably supported on one end of a rod (4), wherein the fiber roller can be pivoted relative to the rod (4) by a predetermined angle (24), and wherein the fiber roller (2) is designed for applying an agent onto a body, **characterized by** the fact that a container (20) is provided for accommodating an agent in the form of an adhesive, by the fact that a holder (18) in the form of a cover for the container (20) is arranged on the other end of the rod (4), and by the fact that the fibers (10) consist of a material that is not attacked or damaged or dissolved by the solvents contained in the adhesive, wherein the adhesive situated in the container (20) can be applied onto bodies in the form of pipes, fittings or sleeves by means of the fiber roller (2).

2. The arrangement according to Claim 1, **characterized by** the fact that the fiber roller (2) is arranged such that it can be pivoted relative to the rod (4) by a predetermined angle (24) with the aid of a joint (22) and/or that the rod (4) is realized elastically.

3. The arrangement according to Claim 2, **characterized by** the fact that the joint (22) is realized in the form of a ball-and-socket joint and/or contains a ball (30) that is arranged on the end of the rod (4) and assigned to an annular groove (32) of the fiber roller (2).

4. The arrangement according to one of Claims 1 - 3, **characterized by** the fact that the fiber roller (2) has a core (8), the essentially cylindrical outer surface of which contains the fibers (10), wherein the inner surface of the core (8) is at least partially realized in the form of a bearing surface.

5. The arrangement according to one of Claims 1 - 4, **characterized by** the fact that the fiber roller (2) is axially fixed on the rod (4) by means of locking elements (12, 14).

## Revendications

1. Système avec un rouleau fibreux (2), qui présente sur sa surface extérieure des fibres (10) et est monté rotatif à une extrémité d'une tige (4) et peut pivoter d'un angle (24) prédéterminé par rapport à la tige (4), le rouleau fibreux (2) étant conformé pour appliquer un fluide sur un corps,
*caractérisé en ce qu*'un récipient (20) destiné à recevoir le fluide conformé en colle est prévu, *en ce qu*'à l'extrémité inférieure de la tige (4) est placé un support (18) conformé en couvercle du récipient (20), *en ce que* les fibres (10) sont composées d'un matériau qui ne peut pas être attaqué, endommagé ou dissous par les solvants contenus dans la colle, la colle contenue dans le récipient (20) pouvant être appliquée sur le corps conformé en conduit, monture ou manchon au moyen du rouleau fibreux (2).

2. Système selon la Revendication 1, ***caractérisé en ce que*** le rouleau fibreux (2) est monté pivotant d'un angle (24) prédéterminé par rapport à la tige (4) au moyen d'une articulation (22) et/ou ***en ce que*** la tige (4) est réalisée élastique.

3. Système selon la Revendication 2, ***caractérisé en ce que*** l'articulation (22) est conformée en articulation à rotule et/ou présente une sphère (30) placée à l'extrémité de la tige (4), à laquelle est associée une rainure annulaire (32) du rouleau fibreux (2).

4. Système selon l'une quelconque des Revendications 1 à 3, ***caractérisé en ce que*** le rouleau fibreux (2) présente un noyau (8) dont la surface extérieure pour l'essentiel cylindrique présente les fibres (10), tandis que la surface intérieure du noyau (8) est conformée au moins partiellement en surface d'appui.

5. Système selon l'une quelconque des Revendications 1 à 4, ***caractérisé en ce que*** le rouleau fibreux (2) est immobilisé axialement sur la tige (4) par des moyens d'arrêt (12, 14).
